# EUROPÄISCHE PATENTANMELDUNG

(11) **EP 3 409 388 A1**
(43) Veröffentlichungstag der Anmeldung: **05.12.2018**
(21) Anmeldenummer: 17174195.2
(22) Anmeldetag: 02.06.2017
(51) Int. Cl.: B21B 39/08

(54) **VORRICHTUNG ZUR FÜHRUNG VON METALLBÄNDERN MIT SCHLEISSKÖRPERN IN EINER FERTIGSTRASSE**

(71) Anmelder: Primetals Technologies Austria GmbH, 4031 Linz (AT)
(72) Erfinder: Moser, Friedrich, 4202 Hellmonsoedt (AT); Grabner, Walter, 4501 Neuhofen an der Krems (AT); Frauenhuber, Klaus, 4020 Linz (AT); Schiefer, Juergen, 4511 Allhaming (AT)
(74) Vertreter: Metals@Linz

(57) **Zusammenfassung**

Die Anmeldung betrifft eine Vorrichtung zur seitlichen Führung eines zwischen zwei Walzgerüsten (2,3,8,9) einer Fertigstraße über einen Schlingenheber (4,12) laufenden Metallbandes (1,13). Die Vorrichtung umfasst zumindest ein Grundkörpermodul (14) mit einer Führungsebene (15), sowie mehrere, in mehrere Drehpositionen drehbare, Schleißkörper (18,19,20) mit Schleißfläche (21,22,23). Zwischen einem der Walzgerüste (2,3,8,9) und dem Schlingenheber sind jeweils zumindest zwei Schleißkörper (18,19,20) angeordnet, wobei die Fläche der Schleißfläche (21,22,23) benachbarter Schleißkörper (18,19,20) in Richtung des Schlingenhebers (4,12) gesehen zunimmt.

Beim Betrieb der Anlage wird zumindest einer der Schleißkörper gedreht, während das Metallband (1,13) läuft.

## Beschreibung

### Gebiet der Technik

Die vorliegende Erfindung bezieht sich auf eine Vorrichtung zur seitlichen Führung eines zwischen zwei Walzgerüsten einer Fertigstraße mit verschiedenen Laufwegen über einen in verschiedene Positionen einstellbaren Schlingenheber laufenden Metallbandes.

### Stand der Technik

Bei der Herstellung von Metallbändern werden diese nach dem Walzen in einem Reversiergerüst in einer Fertigstraße in mehreren Walzgerüsten kontinuierlich gewalzt und mittels Rollgängen mit Laminarwasserkühlung zu Haspelvorrichtungen geleitet, wo sie aufgewickelt werden. In der Fertigstraße ist es notwendig, die Metallbänder einer seitlichen Führung zu unterwerfen, damit zentrischer Einlauf in den Walzspalt der Walzgerüste erfolgt. Vorrichtungen zur seitlichen Führung werden Führungslineale genannt. Die Kanten des laufenden Metallbandes, auf welche die Vorrichtungen zur seitlichen Führung einwirken, verursachen an den - auf den Führungslinealen befestigten - Schleißleisten beziehungsweise deren Schleißflächen Verschleiß. Bei bestimmten Materialqualitäten reiben sich die Bandkanten ab. Das abgeriebene Material kann an den Führungslinealen anhaften und sogenannte Aufpackungen erzeugen. Falls diese auf das Metallband fallen, kann das zu Oberflächenfehlern am Metallband führen. Die Schleißflächen der Schleißleisten müssen daher abhängig vom Produktionsprogramm regelmäßig erneuert und gereinigt werden.

Es ist bekannt, zur Verminderung des Aufwandes bei der Erneuerung nicht immer die gesamten Schleißleisten der Führungslineale auszutauschen. Beispielsweise wird in WO2015043926A1 - deren Offenbarung von der Offenbarung der vorliegenden Anmeldung mit umfasst ist - beschrieben, dass in einem Grundkörpermodul mit Führungsebene auch drehbare Schleißkörper vorhanden sind, die das Metallband führen. Nach WO2015043926A1 sind die Schleißkörper kontrolliert in mehrere definierte Drehpositionen drehbar. Nachdem ein erstes Metallband die Metallband-Fördervorrichtung durchlaufen hat, und bevor ein zweites Metallband in die Metallband-Fördervorrichtung einläuft werden die Schleißkörper kontrolliert von einer ersten definierten Drehposition in eine zweite definierte Drehposition gedreht. Das zweite Metallband läuft also nicht durch die vom ersten Metallband in die Schleißfläche des Schleißkörpers eingeschnittene Schleißspur. Stattdessen wird es durch einen erstmals einem Metallband exponierten Bereich der Schleißfläche geführt und schneidet dort allmählich eine neue Schleißspur ein.

Beim Walzen in der Fertigstraße ändert sich die Länge des Metallbandes. Zur einfacheren Bandzugregelung beziehungsweise Aufrechterhaltung seiner Spannung trotz Längenänderung sind zwischen den Walzgerüsten in der Fertigstraße sogenannte Schlingenheber installiert. Dabei handelt es sich im Wesentlichen um eine Rolle, deren horizontale Drehachse vertikal verstellbar ist. Das Metallband wird über die Schlingenheberrolle - auch looper roll genannt - gespannt und geführt, wenn deren Oberfläche oberhalb der pass-line der Fertigstraße liegt. Um ein durch Walzen verlängertes und beschleunigtes Metallband gespannt zu halten, wird die Schlingenheberrolle, abhängig von der durch das Metallband erzeugten Kraft auf die Schlingenheberrolle, aus der pass-line nach oben herausbewegt. Je weiter die Drehachse der Schlingenheberrolle über der pass-line liegt, desto größer wird der Bandeinlaufwinkel in den folgenden Walzspalt, beziehungsweise der Bandauslaufwinkel aus dem vorhergehenden Walzspalt - das Metallband hat jeweils einen anderen Laufweg zwischen den beiden Walzspalten. Seitliche Führung soll für das Metallband bei jedem Bandeinlaufwinkel beziehungsweise Bandauslaufwinkel beziehungsweise für jeden Laufweg gegeben sein.

Austausch oder manuelle Reinigung von führenden Schleißflächen im Bereich der Schlingenheber ist sehr aufwändig und gefährlich, da im Gerüstbereich wenig Platz zur Verfügung steht und - bedingt durch das Walzen des circa 1100°C heißen Metallbandes - hohe Temperaturen herrschen. Solche Tätigkeiten können infolgedessen nur während Stillständen der Fertigstraße erfolgen.

### Zusammenfassung der Erfindung

### Technische Aufgabe

Es ist die Aufgabe der vorliegenden Erfindung, eine Vorrichtung und ein Verfahren zum Betrieb der Vorrichtung vorzustellen, welches bei seitlicher Führung für ein über Schlingenheber geführtes Metallband in einer Fertigstraße bei jedem Bandeinlaufbeziehungsweise Bandauslaufwinkel den Aufwand und die Häufigkeit der Notwendigkeit zum Austausch verschlissener Teile beziehungsweise einer Reinigung von Schleißflächen vermindert.

### Technische Lösung

Diese Aufgabe wird gelöst durch eine
Vorrichtung zur seitlichen Führung
eines zwischen zwei Walzgerüsten einer Fertigstraße
mit verschiedenen Laufwegen über einen in verschiedene Positionen einstellbaren Schlingenheber
laufenden Metallbandes,
umfassend
zumindest ein Grundkörpermodul mit einer im Wesentlichen vertikalen Führungsebene, sowie mehrere, in mehrere Drehpositionen drehbare, Schleißkörper mit Schleißfläche, wobei die Schleißflächen der Schleißkörper im Wesentlichen plan und in allen Drehpositionen im Wesentlichen parallel zur Führungsebene sind,
dadurch gekennzeichnet, dass
jeweils zwischen einem der Walzgerüste und dem Schlingenheber zumindest zwei Schleißkörper angeordnet sind,
wobei die Fläche der Schleißfläche benachbarter Schleißkörper in Richtung des Schlingenhebers gesehen zunimmt.

Das Metallband ist beispielsweise ein Stahlband oder ein Aluminiumband.

Das Grundkörpermodul mit Führungsebene ist beispielsweise ein sogenanntes Führungslineal, das eine zur Führung des Metallbandes geeignete Fläche, die Führungsebene, aufweist. Sie kann beispielsweise von einer - oder mehreren - auf einem Stützkörper befestigten Verschleißplatte(n) gebildet sein; Stützkörper und Verschleißplatte(n) zusammen bilden dann das Grundkörpermodul.
Die Vorrichtung zur seitlichen Führung kann ein Grundkörpermodul umfassen oder mehrere Grundkörpermodule. Beispielsweise zwei Grundkörpermodule, zur Führung an einer Seite des Metallbandes jeweils eines.
Die Führungsebene dient zur seitlichen Führung des Metallbandes mittels Kontakt mit den Seiten des Metallbandes. Sie begrenzt die Bewegungsfreiheit des Metallbandes in ihre Richtung, wodurch das Metallband seitlich geführt wird.
Die Führungsebene ist im Wesentlichen vertikal ausgerichtet.

Neben dem Grundkörpermodul umfasst die Vorrichtung zur seitlichen Führung auch zusätzlich mehrere Schleißkörper mit Schleißfläche.
Ein Schleißkörper ist ein Körper, der infolge der Führung des Metallbandes Verschleiß unterliegt, und zwar an einem Bereich, der als Schleißfläche bezeichnet wird.
Der Schleißkörper ist ein anderes Bauteil als das Grundkörpermodul, kann aber in das Grundkörpermodul eingesetzt beziehungsweise an ihm befestigt sein.
Der Schleißkörper besitzt zumindest eine Schleißfläche; diese ist bei Führung des Metallbandes dem Metallband zugewendet und verschleißt durch Kontakt mit dem Metallband im Zuge der seitlichen Führung des Metallbandes.
Das Metallband schneidet sich in den Schleißkörper ein und verschleißt ihn somit.

Die Schleißfläche ist im unverschlissenen Zustand im Wesentlichen plan. Die Schleißfläche ist der Bereich des Schleißkörpers, der im Betrieb für die Führung des Metallbandes vorgesehen ist. Selbstverständlich kann der sogenannte Schleißkörper auch Bereiche haben, die im Betrieb nicht mit dem Metallband in Berührung kommen werden, beispielsweise aufgrund ihrer Entfernung von der pass-line der Fertigstraße.

Durch die Formulierung im Wesentlichen soll ausgedrückt werden, dass geringfügige Abweichungen von den geforderten Eigenschaften plan, vertikal, parallel, akzeptabel sind.

Der Schleißkörper kann rund sein oder andere Konturen haben.

Der Schleißkörper ist in mehrere Drehpositionen drehbar. Er kann also zumindest zwei Drehpositionen einnehmen, zwischen denen der Betreiber auswählen und das Drehen entsprechend steuern und/oder regeln kann. Dabei ist mit umfasst, dass der Schleißkörper nacheinander eine Vielzahl von Drehpositionen einnimmt, während er gedreht wird. Der Schleißkörper kann in einer gewünschten Drehposition, die er durch Drehen erreicht hat, fixiert werden, oder aber durch weiteres Drehen in eine weitere Drehposition gedreht werden. Das Drehen kann dabei auch sehr langsam erfolgen, beispielsweise eine Umdrehung in 12 Stunden; in den 12 Stunden wird eine Vielzahl von Drehpositionen nacheinander eingenommen.

Zwischen zwei Walzgerüsten der Fertigstraße ist ein Schlingenheber vorhanden. Es sind zumindest zwei Schleißkörper zwischen einem Walzgerüst und dem Schlingenheber vorhanden.

Die Fläche der Schleißfläche benachbarter Schleißkörper nimmt in Richtung des Schlingenhebers zu.
Sind also beispielsweise drei Schleißkörper zwischen einem Walzgerüst und einem in Bandlaufrichtung nachfolgenden Schlingenheber angeordnet, so hat der dem Walzgerüst direkt benachbarte Schleißkörper die kleinste Fläche der drei Schleißkörper, und der dem Schlingenheber direkt benachbarte Schleißkörper die größte Fläche. Der mittlere Schleißkörper hat eine größere Fläche als sein Nachbar, der dem Walzgerüst direkt benachbart ist; und eine kleinere Fläche als sein Nachbar, der dem Schlingenheber direkt benachbart ist. Wenn es sich um runde Schleißkörper handelt, wird also der dem Walzgerüst direkt benachbarte Schleißkörper den kleinsten Durchmesser, der dem Schlingenheber direkt benachbarte Schleißkörper den größten Durchmesser, und der zwischen diesen angeordnete Schleißkörper einen Durchmesser dazwischen haben.

Der Schlingenheber ist - beispielsweise druck- oder kraftgeregelt - in verschiedene Positionen einstellbar und befindet sich im Betrieb der Fertigstraße je nach Eigenschaften des Metallbandes in verschiedenen Positionen. Für jede Position des Schlingenhebers ergibt sich ein anderer Laufweg für das Metallband zwischen einem Walzgerüst und dem direkt benachbarten Schlingenheber; es ist jeweils der Bandeinlauf- beziehungsweise Bandauslaufwinkel verschieden. Bandeinlauf- beziehungsweise Bandauslaufwinkel beziehen sich auf die Ebene, in der die Walzspalte der beiden Walzgerüste liegen; aus dem Walzspalt des in Bandlaufrichtung gesehen ersten Walzgerüstes tritt das Metallband aus und läuft seinen Laufweg in Richtung des nächstgelegenen Gerüstes über die Schlingenheberrolle, an der es umgelenkt wirkt. Von dort läuft es in den Walzspalt des in Bandlaufrichtung gesehen zweiten Walzgerüstes ein.

### Vorteilhafte Wirkungen der Erfindung

Ein Schleißkörper ist drehbar um eine Drehachse. Um zu verhindern, dass der Verschleiß eines Bereiches der Schleißfläche des Schleißkörpers ein akzeptables Ausmaß übersteigt, kann der Schleißkörper um die Drehachse gedreht werden, wodurch ein anderer Bereich der Kante des Metallbandes zugewendet und durch sie verschlissen wird. Durch mehrfaches Drehen kann die Notwendigkeit zum Austausch der Schleißfläche beziehungsweise des Schleißkörpers verzögert werden, da immer wieder andere Bereiche der Kante des Metallbandes zugewendet werden und sich der Verschleiß daher gleichmäßig über die Schleißfläche verteilt. Somit wird der Aufwand zum Austausch verschlissener Teile reduziert, da seltener Austausch notwendig ist.
Außerdem kann dazu beigetragen werden, dass Aufpackungen sich nicht an einer Stelle anhäufen. Entsprechend ist die Gefahr des Herabfallens auf das Metallband vermindert. Zudem können bestehende Aufpackungen gegebenenfalls bei einer anderen Drehposition des Schleißkörpers vom Metallband auch wieder abgeschliffen werden.

Vom Walzgerüst in Richtung Schlingenheber entfernt sich das Metallband immer weiter von der pass-line der Fertigstraße. Für jede Position des Schlingenhebers ergibt sich ein anderer Auslauf- und Einlaufwinkel und damit ein anderer Laufweg.

Mit der erfindungsgemäßen Vorrichtung ist bei jedem Winkel zwischen pass-line der Fertigstraße und Metallband seitliche Führung durch Schleißplatten möglich. Das wird dadurch ermöglicht, dass die Schleißplatten mit zunehmender Nähe zum Schlingenheber größere Flächen aufweisen, und somit auch seitliche Führung bei zunehmender Entfernung des Metallbandes von der pass-line bereitstellen können.
Vorzugsweise sind die Schleißkörper austauschbar, so dass bei übermäßigem Verschleiß dieser Bauteile einfach ersetzt werden kann. Ein demgegenüber aufwendigerer Austausch der Grundkörpermodule -beziehungsweise von Teilen der Grundkörpermodule wie beispielsweise Verschleißplatten - ist seltener notwendig, da die seitliche Führung auch durch die Schleißkörper alleine ausreichend ist. Da die Schleißkörper in verschiedene Drehpositionen gedreht werden können, kann immer wieder ein neuer Bereich der Schleißflächen verschlissen werden, wodurch der Verschleiß verteilt werden kann und Austausch seltener notwendig ist.
Das erspart Aufwand und Kosten bei der Instandhaltung der Vorrichtung zur seitlichen Führung.

Nach einer bevorzugten Ausführungsform ist zumindest ein Schleißkörper in einer Ausnehmung des zumindest einen Grundkörpermodules anordenbar. Wenn der zumindest eine Schleißkörper in einer Ausnehmung des zumindest einen Grundkörpermodules angeordnet ist, ist es möglich, eine gleichzeitige Führung des Metallbandes durch das Grundkörpermodul und den Schleißkörper vorzunehmen - beispielsweise wenn die Schleißfläche des Schleißkörpers nicht über die Führungsebene des Grundkörpermoduls hinausragt, sondern zumindest teilweise in ihr liegt. Wenn die Schleißfläche wie erfindungsgemäß gefordert im Wesentlichen plan ist und parallel zur Führungsebene liegt, kann das der Fall sein, denn parallel zur Führungsebene umfasst auch in einer Ebene mit der Führungsebene. Oder wenn die Schleißfläche des Schleißkörpers nicht über die Führungsebene des Grundkörpermoduls herausragt und nicht in ihr liegt, sondern vom Metallband weiter entfernt ist als die Führungsebene des Grundkörpermoduls - und zwar dann, wenn das Metallband sich so weit in das Grundkörpermodul einschneidet, dass es auch mit der Schleißfläche in Kontakt kommt und dadurch geführt wird.

Bevorzugt ist die Ausnehmung rund. Das ermöglicht einfaches Verdrehen eines in dieser Ausnehmung angeordneten Schleißkörpers, wenn diese bezüglich seiner Drehachse drehsymmetrisch oder rotationssymmetrisch ist.
Wenn die Ausnehmung nicht vollständig vom Grundkörpermodul umschlossen ist, folgt in dieser Ausführungsform der Rand der Ausnehmung im Grundkörpermodul einem Teil eines Kreises.
Die Ausnehmung kann auch andere Formen haben.

In WO2015043926A1 - deren Offenbarung von der Offenbarung der vorliegenden Anmeldung mit umfasst ist - sind Varianten zur Ausführung von Schleißkörpern zu entnehmen, die gegebenenfalls auch in der erfindungsgemäßen Vorrichtung zur seitlichen Führung eines über eine Metallband-Fördervorrichtung laufenden Metallbandes in einer Fertigstraße umfassend zumindest ein Grundkörpermodul mit einer im Wesentlichen vertikalen Führungsebene anwendbar sind.

In der erfindungsgemäßen Vorrichtung sind die Schleißkörper bevorzugt so angeordnet, dass jeder Laufweg über jede Schleißfläche führt. Für jeden Laufweg gilt also, dass er zum Teil auf jeder der Schleißplatten zwischen Walzgerüst und Schlingenheber liegt - unabhängig davon, in welchem Abstand von der pass-line sich die Schlingenheberrolle befindet, tragen dann alle Schleißkörper zur seitlichen Führung bei.

Ein weiterer Gegenstand der vorliegenden Anmeldung ist ein Verfahren zum Betrieb einer erfindungsgemäßen Vorrichtung
dadurch gekennzeichnet, dass
zumindest einer der Schleißkörper gedreht wird, während das Metallband läuft. Während der Drehung nimmt er eine Vielzahl von Drehpositionen ein. Das Drehen kann dabei auch sehr langsam erfolgen, beispielsweise eine Umdrehung in 12 Stunden.
Das Drehen kann auch durch Pausen unterbrochen sein.
Durch das Drehen kann der Verschleiß der Schleißkörper gleichmäßig über die Schleißfläche verteilt werden, was die Austauschintervalle verlängern hilft.
Das Drehen kann wie in WO2015043926A1 in definierte Drehpositionen erfolgen; es kann auch erfolgen in undefinierte Drehposition bezüglich der Drehachse in dem Sinne, dass nicht vom Betreiber vorbestimmt ist, dass zu einem bestimmten Zeitpunkt eine bestimmte Drehposition eingenommen werden soll.

Für jede Position des Schlingenhebers ergibt sich ein anderer Laufweg des Metallbandes. Je nach Position des Schlingenhebers ist der vom Metallband verfolgte Laufweg verschieden.

Bevorzugt erfolgt auf jedem Laufweg seitliche Führung durch jeden Schleißkörper. Für jeden Laufweg gilt also, dass er zum Teil auf jeder der Schleißflächen zwischen Walzgerüst und Schlingenheber liegt - unabhängig davon, in welchem Abstand von der pass-line sich die Schlingenheberrolle befindet, tragen dann alle Schleißkörper zur seitlichen Führung bei.

### Kurze Beschreibung der Zeichnungen

Nachfolgend wird die vorliegende Erfindung anhand schematischer Figuren beispielhaft beschrieben.
Figur 1 zeigt schematisch eine herkömmliche Vorrichtung zur seitlichen Führung eines zwischen zwei Walzgerüsten einer Fertigstraße über einen Schlingenheber laufenden Metallbandes.
Figur 2 zeigt schematisch eine Ausführungsform einer erfindungsgemäße Vorrichtung.

### Beschreibung der Ausführungsformen

### Beispiele

Figur 1 zeigt in seitlicher Ansicht ausschnittsweise, wie in eine herkömmliche Vorrichtung ein Metallband 1 in der durch einen Pfeil angegebenen Richtung zwischen zwei Walzgerüsten 2,3 einer Fertigstraße über einen Schlingenheber 4 läuft. Zur seitlichen Führung des laufenden Metallbandes 1 sind rechts und links des Schlingenhebers 4 plattenförmige Schleißleisten 5a,5b vorhanden. Der Schlingenheber 4 ist in verschiedene Positionen einstellbar, was durch einen Doppelpfeil dargestellt ist. Je nach Position folgt das Metallband 1 einem anderen Laufweg vom Walzspalt 6 des in Bandlaufrichtung ersten Walzgerüstes 2 in den Walzspalt 7 des in Bandlaufrichtung zweiten Walzgerüstes 3. Dargestellt ist nur der zur dargestellten Position des Schlingenhebers 4 gehörende Laufweg.

Figur 2 zeigt einen Ausschnitt aus einer Ausführungsform einer erfindungsgemäßen Vorrichtung zur seitlichen Führung eines zwischen zwei Walzgerüsten 8,9 einer Fertigstraße mit verschiedenen Laufwegen 10,11 über einen in verschiede Positionen einstellbaren Schlingenheber 12 laufenden Metallbandes 13 in seitlicher Ansicht. Die Laufrichtung des Metallbandes ist durch einen Pfeil dargestellt. Dargestellt ist ein Grundkörpermodul 14 mit einer im Wesentlichen vertikalen Führungsebene 15, das zwischen dem in Bandlaufrichtung gesehen letzten Walzgerüst 8 und dem Schlingenheber 12 angeordnet ist. Der Schlingenheber 12, über den das Metallband 13 läuft, kann in verschiedene Positionen eingestellt werden; das ist für zwei Positionen der Schlingenheberrolle mit geschlossenem Umriss 16 und strichliertem Umriss 17 dargestellt. Der vom Metallband 13 über die oberste mögliche Position des Schlingenhebers verfolgte Laufweg 10 ist durchgezogen dargestellt, der über die untere Position des Schlingenhebers verfolgte Laufweg 11 ist strichliert dargestellt. Die Vorrichtung umfasst auch drei in mehrere Drehpositionen drehbare Schleißkörper 18,19,20, wobei die Schleißflächen 21,22,23 der Schleißkörper 18,19,20 im Wesentlichen plan und in allen Drehpositionen parallel zur Führungsebene 15 des Grundkörpermoduls 14 sind. Die drei Schleißkörper 18,19,20 sind zwischen dem in Bandlaufrichtung gesehen letzten Walzgerüst 8 und dem Schlingenheber 12 angeordnet. Vom Walzspalt 24 in Richtung des Schlingenhebers 12 gesehen nimmt die Fläche der Schleißfläche 21,22,23 benachbarter Schleißkörper 18,19,20 zu, da die Durchmesser der drei runden Schleißkörper 18,19,20 zunehmen. In der dargestellten Ausführungsform führt jeder Laufweg über jede Schleißfläche 21,22,23. Unabhängig davon, in welchem der dargestellten Abstände von der pass-line 25 - dargestellt durch eine unterbrochene Linie - sich die Schlingenheberrrolle befindet, tragen alle Schleißkörper 18,19,20 zur seitlichen Führung bei.
Im Betrieb der dargestellten Anlage werden die Schleißkörper 18,19,20 gedreht - dargestellt durch gebogene Pfeile, verschiedene Drehrichtungen sind möglich -, während das Metallband 13 läuft.
Auf eine Darstellung der zwischen Schlingenheber 12 und Walzgerüst 9 gegebenenfalls vorhandenen Teile zur seitlichen Führung wird aus Gründen der Übersichtlichkeit verzichtet; es kann sich beispielsweise um eine zur dargestellten Anordnung spiegelbildliche Anordnung handeln.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Liste der Bezugszeichen

- 1: Metallband
- 2: Walzgerüst
- 3: Walzgerüst
- 4: Schlingenheber
- 5a,5b: Schleißleisten
- 6: Walzspalt
- 7: Walzspalt
- 8: Walzgerüst
- 9: Walzgerüst
- 10: Laufweg
- 11: Laufweg
- 12: Schlingenheber
- 13: Metallband
- 14: Grundkörpermodul
- 15: Führungsebene
- 16: Umriss Schlingenheberrolle
- 17: Umriss Schlingenheberrolle
- 18: Schleißkörper
- 19: Schleißkörper
- 20: Schleißkörper
- 21: Schleißfläche
- 22: Schleißfläche
- 23: Schleißfläche
- 24: Walzspalt
- 25: Pass-line

## Patentansprüche

1. Vorrichtung zur seitlichen Führung
eines
zwischen zwei Walzgerüsten (2,3,8,9) einer Fertigstraße
mit verschiedenen Laufwegen über einen in verschiedene Positionen einstellbaren Schlingenheber (4,12) laufenden
Metallbandes (1,13),
umfassend
zumindest ein Grundkörpermodul (14) mit einer im Wesentlichen vertikalen Führungsebene (15),
sowie mehrere, in mehrere Drehpositionen drehbare, Schleißkörper (18,19,20) mit Schleißfläche (21,22,23), wobei die Schleißflächen (21,22,23) der Schleißkörper (18,19,20) im Wesentlichen plan und in allen Drehpositionen im Wesentlichen parallel zur Führungsebene (15) sind,
**dadurch gekennzeichnet, dass**
jeweils zwischen einem der Walzgerüste (2,3,8,9) und dem Schlingenheber zumindest zwei Schleißkörper (18,19,20) angeordnet sind,
wobei die Fläche der Schleißfläche (21,22,23) benachbarter Schleißkörper (18,19,20) in Richtung des Schlingenhebers (4,12) gesehen zunimmt.

2. Vorrichtung nach Anspruch 1, **dadurch gekennzeichnet, dass** die Schleißkörper (18,19,20) so angeordnet sind, dass jeder Laufweg über jede Schleißfläche (21,22,23) führt.

3. Verfahren zum Betrieb einer Vorrichtung nach Anspruch 1 oder 2
**dadurch gekennzeichnet, dass**
zumindest einer der Schleißkörper (18,19,20) gedreht wird, während das Metallband (1,13) läuft.

4. Verfahren nach Anspruch 3, **dadurch gekennzeichnet, dass** auf jedem Laufweg (10,11) seitliche Führung durch jeden Schleißkörper (18,19,20) erfolgt.
